# EUROPÄISCHE PATENTSCHRIFT

(11) **EP 0 022 189 B1**
(45) Veröffentlichungstag und Bekanntmachung des Hinweises auf die Patenterteilung: **29.06.1983**
(21) Anmeldenummer: 80103307.7
(22) Anmeldetag: 13.06.1980
(51) Int. Cl.: B26D 5/08, B02C 18/24

(54) **Kutter zum Schneiden und Mischen von Fleisch oder ähnlichen Stoffen**
Shredding and mixing machine for meat and the like
Dispositif pour hacher et mélanger de la viande ou analogue

(30) Priorität: 04.07.1979 DE 2926975
(43) Veröffentlichungstag der Anmeldung: 14.01.1981
(73) Patentinhaber: Alexanderwerk Aktiengesellschaft, D-42857 Remscheid (DE)
(72) Erfinder: Warnecke, Karl, D-5632 Wermelskirchen (DE); Meier, Rainer, D-5630 Remscheid-Lennep (DE)
(74) Vertreter: Cohausz & Florack Patentanwälte

## Beschreibung

Die Erfindung betrifft einen Cutter zum Schneiden und Mischen von Fleisch oder ähnlichen Stoffen, bestehend aus einer im Cuttergehäuse um eine vertikale Achse drehbar gelagerten, motorisch angetriebenen und durch eine Haube abdeckbaren Schüssel und aus einem in der Schüssel angeordneten Messersatz, der auf einer aus der Schüssel herausragenden Welle sitzt, die von einem Elektromotor angetrieben und in der Drehzahl stufenlos steuerbar ist.

Es ist bekannt, bei Cuttern als Antriebsmotor für die Messerwelle polumschaltbare Motoren einzusetzen (DE-B-2 355 192). Solche Elektromotoren haben den Nachteil hoher Einschaltstromstösse. Da die Einschaltstromstösse das Sechs- bis Achtfache des Nennstromes erreichen können, ist der Einsatz eines Cutters bei einem vorhandenen, der momentanen Belastung beim Einschalten nicht gewaschenen Stromnetz nicht möglich. Eine Verstärkung des Stromnetzes lehnen die Benutzer und die Versorgungsunternehmen häufig aus technischen und Kostengründen ab. Ein weiterer Nachteil besteht darin, dass die Drehzahl sich nicht optimal an den zu schneidenden Stoff anpassen lässt. Diesen Nachteil hat man versucht dadurch zu überwinden, dass man zwischen Elektromotor und Messerwelle Getriebe verschiedener Übersetzungen einsetzte. Das bedeutet einen zusätzlichen Aufwand.

Um die Möglichkeit der stufenlosen Drehzahleinstellung zu erhalten und die Nachteile hoher Einschaltstromstösse zu vermeiden, ist es bekannt, zwischen Elektromotor und Messerwelle ein hydraulisches Getriebe, bestehend aus einem Hydroverstellmotor und einem Hydrokonstantmotor anzuordnen. Ein solcher Motor erfordert nicht nur einen zusätzlichen, erheblichen Aufwand, sondern benötigt auch viel Platz, muss gewartet werden und hat einen schlechten Wirkungsgrad. Wegen des schlechten Wirkungsgrades erfordert er einen grossen Anschlusswert, so dass sein Einsatz, ähnlich wie bei polumschaltbaren Motoren, häufig nicht möglich ist.

Der Erfindung liegt die Aufgabe zugrunde, einen Cutter der eingangs genannten Art zu schaffen, dessen Antrieb keine über den Nennstrom hinausgehenden Anschlusswerte erfordert und der im gesamten Drehzahlbereich mit besserem Wirkungsgrad als die bekannten Antriebe arbeitet.

Diese Aufgabe wird mit den kennzeichnenden Merkmalen des Anspruches 1 gelöst.

Vorzugsweise weist die Stromversorgungs- und Steuerschaltung einen steuerbaren Gleichrichtersatz auf.

Durch einfache schaltungstechnische Massnahmen kann die Stromversorgungs- und Steuereinrichtung auch so ausgebildet werden, dass ein Vierquadrantenbetrieb, also Rechtslauf und Linkslauf als auch Bremsen, möglich ist.

Die Erfindung kehrt von dem kombinierten elektrisch/hydraulischen Antrieb zurück zu dem rein elektrischen, wobei jedoch im Vergleich zu dem bekannten elektrischen Antrieb der erfindungsgemässe Antrieb in der Drehzahl stufenlos regelbar ist und keine hohen Einschaltstromstösse verursacht. Das Hochfahren der Messerwelle geschieht bei konstantem Moment völlig ruckfrei. Der Wirkungsgrad liegt im gesamten Drehzahlbereich bei etwa 90%. Im Vergleich dazu lag der beste Wirkungsgrad beim kombinierten elektrisch/hydraulischen Antrieb bei 75% und nahm mit absinkender Drehzahl ab. Ausserdem entnimmt der vollgesteuerte reine Elektroantrieb nur die für den jeweiligen Kraftbedarf notwendige Energie dem Netz. Im Bremsbetrieb wird die zum Bremsen erforderlich Energie nicht wie sonst üblich in Wärme ungewandelt, sondern durch Rückspeisung an das Netz zurückgewonnen. Durch die Möglichkeit, den Cutter im Linksbetrieb zu betreiben, entfallen für die Luftevakuierung des geschnittenen Gutes aufwendige Konstruktionen.

1m folgenden wird die Erfindung anhand einer ein Ausführungsbeispiel schematisch darstellenden Zeichnung, Fig. 1 und Fig. 2, näher erläutert.

Eine ringförmige, oben offene Schüssel 1 zur Aufnahme des zu schneidenden und/oder zu mischenden Fleisches 2 ist um eine vertikale Welle 3 drehbar gelagert. Für die Drehbewegung der Schüssel 1 ist ein Elektromotor vorgesehen. Die Schüssel 1 ist durch eine Haube 4 abgedeckt. In die Schüssel 1 ragt ein Messersatz 5 hinein, der von einer Messerwelle 6 getragen wird. Die Form der Schüssel 1 und der Haube 4 ist im Bereich des Messersatzes 5 derart gestaltet, dass der zu zerschneidende Stoff 2 hier von dem Messersatz 5 erfasst wird.

Die Messerwelle 6 ist über Antriebsmittel, z.B. über Keilriemen 8 unmittelbar mit einem Elektromotor 10 gekuppelt. Der Elektromotor 10 ist als Gleichstrom-Nebenschlussmotor ausgebildet. Er wird von einer Stromversorgungs- und Steuerschaltung mit Energie versorgt. Diese Stromversorgungs- und Steuerschaltung besteht aus einem Thyristorsatz 11 und einer Ansteuerschaltung 12. Eine solche Stromversorgungs- und Steuerschaltung ist an sich bekannt. Ihre Thyristoren arbeiten im Vierquadrantenbetrieb kreisstromfrei mit choppergeführtem Momentennulldurchgang, das bedeutet, dass der Elektromotor auf Rechts- und Linkslauf und Bremsen steuerbar ist. Stromspitzen beim Einschalten des Motors treten nicht auf. Der Betreiber braucht also keine erhöhten Anschlusswerte zur Verfügung zu stellen, nur um die momentan auftretenden Lastspitzen abdecken zu können.

## Patentansprüche

1. Cutter zum Schneiden und Mischen von Fleisch oder ähnlichen Stoffen, bestehend aus einer im Cuttergehäuse um eine vertikale Achse (3) drehbar gelagerten, motorisch angetriebenen und durch eine Haube abdeckbaren Schüssel (1) und aus einem in der Schüssel (1) angeordneten Messersatz (5), der auf einer aus der Schüssel (1) herausragenden Welle (6) sitzt, die von einem Elektromotor (10) angetrieben und in der Drehzahl stufenlos steuerbar ist, dadurch gekennzeichnet, dass die Welle (6) unter Ausschluss eines Steuergetriebes an den Elektromotor (10) gekuppelt ist, der als Gleichstrom-Nebenschlussmotor ausgebildet ist und dem eine Stromversorgungs- und Steuerschaltung (11, 12) zugeordnet ist, die für die Einstellung der Drehzah) und für einen Links- und Rechtslaufbetrieb des Motors in zwei Quadranten, insbesondere für einen Links- und Rechtslauf sowie Bremsbetrieb des Motors in vier Quadranten eingerichtet ist.

2. Cutter nach Anspruch 1, dadurch gekennzeichnet, dass die Stromversorgungs- und Steuerschaltung (11, 12) einen steuerbaren Gleichrichtersatz aufweist.

## Claims

1. A cutter for cutting and mixing meat or similar substances, comprising a motor-driven tray (1), which is mounted in the cutter housing so as to be rotatable about a vertical axis (1) and may be covered by a hood, and a set of knives (5) arranged in the tray (1) and mounted on a shaft (6) which projects out of the tray (1), is driven by an electric motor (10) and may be continuously controlled in its rotational speed, characterized in that the shaft (6) is connected without the intermediary of a control drive to the electric motor (10) which is constructed as a direct-current shunt-wound motor and has associated with it a current supply and control circuit (11, 12) which is set in two quadrants for adjusting the rotational speed and for anti-clockwise and clockwise operation of the motor, and in particular in four quadrants for anti-clockwise and clockwise and braking operation of the motor.

2. A cutter according to Claim 1, characterized in that the current supply and control circuit (11, 12) comprises a controllable rectifier stack.

## Revendications

1. Machine à couper pour couper et mélanger la viande ou des substances analogues, constituée d'une auge (1) montée pivotante dans le carter de machine autour d'un axe vertical (3), entrai- née par moteur et pouvant être recouverte par un capot, et d'un groupe de couteaux (5) disposé dans l'auge (1) et calé sur un arbre (6) faisant saillie hors de l'auge (1) et entraîné par un électromoteur (10) à une vitesse de rotation réglable en continu, caractérisée par le fait que l'arbre (6) est accouplé à l'électromoteur (10) à l'exclusion d'une transmission de commande, ledit électromoteur ayant la forme d'un moteur shunt à courant continu auquel est adjoint un circuit d'alimentation et de commande (11, 12) qui est aménagé pour le réglage de la vitesse de rotation et pour un fonctionnement en rotation à gauche et à droite du moteur dans deux quadrants, en particulier pour un fonctionnement en rotation à gauche et à droite ainsi qu'un fonctionnement de freinage du moteur dans quatre quadrants.

2. Machine à couper selon la revendication 1, caractérisée par le fait que le circuit d'alimentation et de commande (11, 12) présente un assemblage d'éléments redresseurs réglable.
